# EUROPÄISCHE PATENTSCHRIFT

(11) **EP 1 388 612 B1**
(45) Veröffentlichungstag und Bekanntmachung des Hinweises auf die Patenterteilung: **23.02.2005**
(21) Anmeldenummer: 02025784.6
(22) Anmeldetag: 16.11.2002
(51) Int. Cl.: E01F 13/02

(54) **Absperrschranke**
Barrier
Barrière de fermeture

(30) Priorität: 08.08.2002 DE 20212301 U
(43) Veröffentlichungstag der Anmeldung: 11.02.2004
(73) Patentinhaber: Kwasny, Siegfried, 33334 Gütersloh (DE)
(72) Erfinder: Kwasny, Siegfried, 33334 Gütersloh (DE)
(74) Vertreter: TER MEER STEINMEISTER & PARTNER GbR

(56) Entgegenhaltungen:
- DE-U- 29 701 187
- GB-A- 2 297 781
- US-A- 4 298 186
- US-A- 6 102 375
- US-B1- 6 257 559

## Beschreibung

Die Erfindung betrifft eine Absperrschranke zur Absicherung von Straßenbaustellen, mit einem zwischen vertikalen Stützen angeordneten Schrankenblatt.

Solche Absperrschranken werden beispielsweise als Absturzsicherung an Baugruben aufgestellt. Herkömmliche Absperrschranken weisen einen Metallrahmen auf, der zwei durch Metallrohre gebildete vertikale Stützen aufweist, die mit ihren unteren Enden in Fußplatten eingesteckt werden können. Zwischen den Stützen sind oben ein Schrankenblatt und weiter unten eine etwas schmalere Tastleiste angeordnet, die bisher zumeist durch gekantete Bleche gebildet werden und jeweils auf einer Seite eine rote/weiße Markierung aufweisen. Der Zwischenraum zwischen dem Schrankenblatt und der Tastleiste ist durch ein Metallgitter ausgefüllt.

Aus US 6 257 559 B1 ist eine Absperrschranke nach dem Oberbegriff des Anspruchs 1 bekannt.

Aufgabe der Erfindung ist es, eine Absperrschranke zu schaffen, die sich einfach herstellen läßt, ein geringes Gewicht sowie eine hohe Haltbarkeit aufweist und eine hohe Verletzungssicherheit bietet und die Befestigung von Warnleuchten auf dem oberen Rand des Schrankenblattes ermöglicht.

Diese Aufgabe wird erfindungsgemäß mit den in Anspruch 1 angegebenen Merkmalen gelöst.

Aus DE 297 01 187 U ist eine als Blaskörper ausgebildete Leitbake bekannt, die am oberen Ende einen Zapfen zu Aufstecken einer Warnleuchte bildet. DE 43 12 634 beschreibt einen Warnleuchtenhalter, der es gestattet, eine Warnleuchte wahlweise auf einer Leitbake oder auf dem Rand eines Schrankenblattes zu befestigen.

Durch die Ausbildung des Schrankenblattes als hohler Blaskörper wird eine einfache Herstellung im Blasformverfahren sowie ein geringes Gewicht erreicht. Der Hohlkörper aus Kunststoff zeichnet sich durch große Witterungs- und Korrosionsbeständigkeit und aufgrund der Eigenelastizität des Kunststoffs durch eine hohe Haltbarkeit aus. Darüber hinaus können durch die Ausbildung als Hohlkörper beide Seiten des Schrankenblattes als Markierungsträger genutzt werden. Da Blaskörper aus Kunststoff generell sanft gerundete Kanten aufweisen, werden scharf Blech- oder Metallkanten vermieden, so daß die Verletzungsgefahr beträchtlich herabgesetzt wird.

Vorteilhafte Ausgestaltungen der Erfindung ergeben sich aus den Unteransprüchen.

Bevorzugt ist das Schrankenblatt Teil eines einstückiges Blaskörpers, der zugleich die vertikalen Stützen sowie auch die Tastleiste und das zwischen dem Schrankenblatt und der Tastleiste angeordnete Gitter bildet. Die als Teil des Blaskörpers ausgebildeten Stützen haben nach wie vor eine rohrförmige Gestalt und sind an den unteren Enden offen, so daß Metallrohre eingesteckt werden können, die zur Befestigung der Absperrschranke auf Fußplatten sowie ggf. zur Versteifung der Stützen dienen.

Die insgesamt durch einen Blaskörper gebildete Absperrschranke hat den Vorteil, daß sie bei einem Aufprall elastisch nachgeben kann, was sowohl zur Verringerung der Verletzungsgefahr als auch zur Steigerung der Haltbarkeit beiträgt. Durch eine gewisse Profilierung des Schrankenblattes, der Tastleiste und der Gitterstäbe kann für eine ausreichende Stabilität gesorgt werden. Ein weiterer Vorteil besteht darin, daß die Absperrschranke als Ganzes elektrisch nichtleitend ist, so daß die Gefahr von elektrischen Unfällen vermieden wird, wenn bei den Bauarbeiten, beispielsweise an Bahnanlagen oder bei in der Erde verlegten Hochspannungskabeln elektrische Kurzschlüsse verursacht werden. Der Blaskörper läßt sich problemlos in unterschiedlichen Farben herstellen. Außerdem kann durch einfaches Einlegen von geeigneten Formelementen in die Blasform ein Untemehmenskennzeichen der jeweiligen Bauuntemehmung eingeprägt werden.

Im folgenden wird ein Ausführungsbeispiel der Erfindung anhand der Zeichnung näher erläutert.

Es zeigen:
- Fig. 1: eine Ansicht einer Absperrschranke; und
- Fig. 2: einen Schnitt längs der Linie II-II in Figur 1.

Die in Figur 1 gezeigte Absperrschranke weist wie üblich zwei rohrförmige vertikale Stützen 10 auf, zwischen denen ein Schrankenblatt 12, eine Tastleiste 14 und ein den Raum zwischen dem Schrankenblatt und der Tastleiste ausfüllendes Absperrgitter 16 angeordnet sind. Die Besonderheit besteht darin, daß all die oben genannten Elemente in einem Stück als hohler Blaskörper 18 aus Kunststoff ausgebildet sind. Die gesamte Absperrschranke kann somit einfach und rationell im Blasformverfahren aus Kunststoff hergestellt werden und zeichnet sich somit durch ein geringes Gewicht, eine hohe Witterungs- und Korrosionbeständigkeit sowie durch eine hohe Bruchfestigkeit aus. Durch die Eigenelastizität des Kunststoffs wird außerdem eine gewisse Nachgiebigkeit erreicht, so daß die Gefahr von Verletzungen deutlich herabgesetzt wird. Hierzu trägt auch der Umstand bei, daß der Blaskörper keine scharfen Kanten, sondern eine leicht gerundete Außenkontur aufweist.

Das Absperrgitter 16 wird im gezeigten Beispiel durch vertikale, hohle Gitterstäbe 20 gebildet, deren Wände durch vertikale Profilierungen 22 versteift sind. Ebenso sind auch das Schrankenblatt 12 und die Tastleiste 14 durch horizontale Profilierungen 24 an ihren oberen und unteren Rändern versteift, wie deutlicher in Figur 2 zu erkennen ist. Die Stützen 10 sind als zylindrische Rohre aus Kunststoff ausgebildet, die an den unteren Enden offen sind, so daß Metallrohre 26 eingesteckt werden können, die die Stützen versteifen und zugleich das Einstecken der Absperrschranke in nicht gezeigte Fußplatten ermöglichen.

Auf dem oberen Rand des Schrankenblattes 12 sind zapfenartige Vorsprünge 28 vorgesehen, die das Aufstecken und die Befestigung von Warnleuchten ermöglichen. Diese Vorsprünge haben einen viereckigen Querschnitt und ermöglichen so eine verdrehsichere Befestigung der Leuchten. Die Vorsprünge sind in einem gleichmäßigen Raster, beispielsweise in Abständen von 22 cm, über die gesamte Breite der Absperrschranke verteilt, so daß je nach Anwendungsfall beispielsweise drei Leuchten (für eine Teilsperrung einer Straße) oder fünf Leuchten (für eine Vollsperrung) mit geeigneten Abständen angebracht werden können.

Mit einem einzigen Blasformwerkzeug, das herausnehmbare Zwischenstücke aufweist, lassen sich Absperrschranken in verschieden Rastermaßen herstellen, z. B. mit Breiten von etwa 1,60 m, 2,00 m und 2,40 m, jeweils mit einem gleichmäßige Raster der Vorsprünge 28.

## Patentansprüche

1. Absperrschranke zur Absicherung von Straßenbaustellen, mit einem zwischen vertikalen Stützen (10) angeordneten Schrankenblatt (12), das durch einen Blaskörper (18) aus Kunststoff gebildet wird, **dadurch gekennzeichnet, daß** der Blaskörper (18) auf der Oberseite des Schrankenblattes (12) vorspringende, in einem gleichmäßigen Raster über die gesamte Breite der Absperrschranke verteilte Zapfen (28) zum Aufstecken von Wamleuchten bildet.

2. Absperrschranke nach Anspruch 1, **dadurch gekennzeichnet, daß** der Blaskörper (18) auch die vertikalen Stützen (10) bildet.

3. Absperrschranke nach Anspruch 2, **dadurch gekennzeichnet, daß** die Stützen (10) die Form von an den unteren Enden offenen Rohren haben, in die weitere Rohre (26) zur Versteifung oder als Fußrohre einsteckbar sind.

4. Absperrschranke nach einem der vorstehenden Ansprüche, **dadurch gekennzeichnet, daß** der Blaskörper (18) eine parallel in Abstand zu dem Schrankenblatt (12) verlaufende Tastleiste (14) bildet.

5. Absperrschranke nach Anspruch 4, **dadurch gekennzeichnet, daß** der Blaskörper (18) ein Absperrgitter (16) bildet, dessen hohle Gitterstäbe (20) das Schrankenblatt (12) mit der Tastleiste (14) verbinden.

6. Absperrschranke nach einem der vorstehenden Ansprüche, **dadurch gekennzeichnet, daß** das Schrankenblatt (12) und/oder die Tastleiste (14) und/oder die Gitterstäbe (20) durch Profilierungen (22, 24) versteift sind.

## Claims

1. Barrier for protecting read construction sites, with a barrier leaf (12) which is disposed between vertical supports (10) and is formed by a blow-moulded body (18) of a plastics material, **characterised in that** the blow-moulded body (18) forms pegs (28), which protrude at the top side of the barrier leaf (12) and are distributed in a uniform grid over the entire width of the barrier, for the fitting of warning lights.

2. Barrier according to Claim 1, **characterised in that** the blow-moulded body (18) also forms the vertical supports (10).

3. Barrier according to Claim 2, **characterised in that** the supports (10) are in the form of tubes which are open at the bottom ends and in which further tubes (28) can be inserted for reinforcement or as base tubes.

4. Barrier according to any one of the preceding Claims, **characterised in that** the blow-moulded body (18) forms a touch strip (14) extending in parallel at a spacing from the harrier leaf (12).

5. Barrier according to Claim 4, **characterised in that** the blow-moulded body (18) forms a barrier lattice (16) whose hollow lattice bars (20) connect the barrier leaf to the touch strip (14).

6. Barrier according to any one of the preceding Claims, **characterised in that** the barrier leaf (12) and/or the touch strip (14) and/or the lattice bars (20) are formed by profiles (22, 24).

## Revendications

1. Barrière d'arrêt pour protéger des chantiers de rues, avec une plaque de barrière (12), disposée entre des montants verticaux (10), qui est formée d'un corps soufflé (18) en matière plastique, **caractérisée en ce que** le corps soufflé (18) forme des plots (28) en saillie du côté supérieur de la plaque de barrière (12) répartis selon un pas régulier sur toute l'étendue de la barrière d'arrêt pour le montage de lumières de signalisation.

2. Barrière d'arrêt selon la revendication 1, **caractérisée en ce que** le corps soufflé (18) forme également les montants verticaux (10).

3. Barrière d'arrêt selon la revendication 2, **caractérisée en ce que** les montants (10) ont la forme de tubes ouverts à l'extrémité inférieure, dans lesquels peuvent être mis en place d'autres tubes (26) pour le renforcement ou comme tubes de pied.

4. Barrière d'arrêt selon l'une des revendications précédentes, **caractérisée en ce que** le corps soufflé (18) forma une barre de manipulation (14) s'étendant parallèlement à distance de la plaque de barrière (12).

5. Barrière d'arrêt selon la revendication 4, **caractérisée en ce que** le corps soufflé (18) forme une grille d'arrêt (16) dont les barreaux de grille creux (20) relient la plaque de barrière (12) avec la barre de manipulation (14).

6. Barrière d'arrêt selon l'une des revendications précédentes, **caractérisée en ce que** la plaque de barrière (12) et/ou la barre de manipulation (14) et/ou les barreaux de grille (20) sont rigidifiés par des profilages (22, 24).
